# EUROPÄISCHE PATENTSCHRIFT

(11) **EP 0 169 340 B1**
(45) Veröffentlichungstag und Bekanntmachung des Hinweises auf die Patenterteilung: **07.03.1990**
(21) Anmeldenummer: 85106629.0
(22) Anmeldetag: 30.05.1985
(51) Int. Cl.: E04B 1/24, E04B 1/64, E04D 3/08

(54) **Fassade oder Dach in einer Metall-Glas-Ausführung**
Front or covering construction consisting of metal and glass panes
Façade ou couverture réalisée en métal et vitre

(30) Priorität: 26.07.1984 DE 3427511
(43) Veröffentlichungstag der Anmeldung: 29.01.1986
(73) Patentinhaber: SCHÜCO International GmbH & Co., D-33609 Bielefeld (DE)
(72) Erfinder: Tönsmann, Armin, D-4800 Bielefeld 18 (DE)
(74) Vertreter: Stracke, Alexander, Dipl.-Ing.

(56) Entgegenhaltungen:
- DE-C- 469 201
- FR-A- 2 422 057
- US-A- 4 251 964

## Beschreibung

Die Erfindung bezieht sich auf eine Fassade oder ein Dach in Metall-Glas-Ausführung, bestehend aus einem Metallrahmenwerk, dessen Rahmenfelder mit Glasscheiben versehen sind, wobei das Metallrahmenwerk an der Gebäudeseite sich aus Hauptprofilen und aus quer dazu sich erstrekkenden Sprossenprofilen und an der Außenseite aus die Scheibenränder abdeckenden, mit den Hauptprofilen oder den Sprossenprofilen verschraubten Deckprofilen zusammensetzt, die Hauptprofile, die Sprossenprofile und die Deckprofile Verankerungsnuten für an den Scheibenrändem sich abstützenden Dichtungsleisten aufweisen und die Hauptprofile und die Sprossenprofile mit Aufnahmerinnen für Kondenswasser und Aufnahmenuten für Sickerwasser versehen und als Hohlkammerprofile ausgebildet sind, wobei der Boden der Aufnahmenuten der Sprossenprofile für das Sickerwasser sich bis in den Bereich der Aufnahmenuten des Hauptprofils für das Sickerwasser erstreckt und die äußeren Längsränder der Aufnahmenuten der Hauptprofile für das Sickerwasser durch die Verankerungsnuten für die Dichtungsleisten der Hauptprofile gebildet sind und die Böden der Verankerungsnuten für die Dichtungsleisten der Sprossenprofile mit den Böden der Aufnahmenuten der Sprossenprofile fluchten, mit einer Auflagerung der Böden der Aufnahmenuten auf den beiden oberen Rändern der Verankerungsnuten der Dichtungsleisten der Hauptprofile, wobei eine größere Bauhöhe der am Hauptprofil festgelegten Dichtungsleisten als die der Dichtungsleisten der Sprossenprofile vorgesehen ist und sich die Dichtungsleisten der Haupt- und der Sprossenprofile an einer gemeinsamen Scheibenfläche abstützen.

Die Fassade oder das Dach der genannten Art ist Gegenstand der älteren, nicht vorveröffentlichten europäischen Patentanmeldung 85 103 445.4 (162 227). Zur Ableitung des Sickerwassers aus den Aufnahmenuten der Sprossenprofile in die Aufnahmenuten der Hauptprofile werden im Stoßbereich zwischen den Sprossenprofilen und den Hauptprofilen Ausfräsungen in den Nutwandungen der Hauptprofile vermieden. Es wird im Bereich der Auflage der Isolierglasscheiben auf Dichtungsleisten der Haupt- und der Sprossenprofile eine Dichtungsebene geschaffen, die ein Eindringen von Sickerwasser in den Innenraum des Bauwerkes und ein Ausströmen von Warmluft aus dem Innenraum des Bauwerkes in den Falzgrundbereich der Isolierglasscheiben verhindert.

Das Rahmenwerk, das aus Hauptprofilen und Sprossenprofilen gebildet wird, sieht bei den modernen Fassaden und Dächern nicht nur Stoßverbindungen zwischen den Sprossenprofilen und den Hauptprofilen vor, bei denen die Profile zueinander einen rechten Winkel bilden, sondern weist auch schrägverlaufende Sprossen auf, die unterschiedliche Winkel zu den Hauptprofilen haben und auch unter unterschiedlichsten Neigungswinkeln verlaufen können.

Der Erfindung liegt die Aufgabe zugrunde, eine Fassade oder ein Dach der eingangs genannten Art so zu gestalten, daß die Hauptprofile in einfacher Weise den im Rahmenwerk vorgesehenen Neigungswinkeln der Sprossenprofile angepaßt werden können.

Diese Aufgabe wird erfindungsgemäß dadurch gelöst, daß der die Verankerungsnuten der Hauptprofile tragende Steg eine durch Querschnittsschwächung ausgebildete Sollbiegestelle aufweist, durch die die Neigung der Verankerungsnut an eine aufgrund der Rahmengeometrie vorgegebene Neigung des Sprossenprofils anpaßbar ist.

Aufgrund der Querschnittsschwächung des die Verankerungsnuten der Hauptprofile tragenden Stegs kann die Anpassung an einen Neigungswinkel der Sprossenprofile stufenlos erfolgen.

Die Deckprofile, die den Hauptprofilen zugeordnet sind, sind in denjenigen Bereichen, in denen sie mit Dichtungsleisten versehen sind, um den gleichen Winkelbetrag geneigt, wie die an den Hauptprofilen angrenzenden Sprossenprofile.

Bei einer vorteilhaften Ausführungsform der Erfindung können die Deckprofile einen Mittelsteg und zwei Seitenstege aufweisen, wobei im Übergangsbereich zwischen den Mittelsteg und den Seitenstegen an der Unterseite des Deckprofils Schwächungsnuten vorgesehen sind. Diese Schwächungsnuten ermöglichen ebenfalls eine stufenlose Einstellung der Deckprofile auf den jeweiligen Neigungswinkel des zugeordneten Sprossenprofiis.

Hierdurch wird die Lagerhaltung für die Hauptprofile und für die Sprossenprofile günstig.

Durch die Anpaßbarkeit der Neigung der Verankerungsnuten der Hauptprofile an die aufgrund der Rahmengeometrie vorgegebene Neigung der Sprossenprofile können auch im Fall von geneigt verlaufenden Sprossenprofilen die gleichen Dichtungsleisten verwendet werden, wie bei rechtwinklig angeschlossenen Sprossenprofilen.

In den beigefügten Zeichnungen sind Ausführungsbeispiele der Erfindung dargestellt, die im folgenden näher beschrieben werden. Es zeigen :
Fig. 1 ein Hauptprofil einer Fassade oder eines Daches in einer Metall-Glas-Ausführung mit zugeordneter Isolierverglasung im Vertikalschnitt,
Fig. 2 einen der Fig. 1 entsprechenden Vertikalschnitt nach einem weiteren Ausführungsbeispiel der Erfindung,
Fig. 3 ein Sprossenprofil im Querschnitt mit zugeordnetem Hauptprofil und
Fig. 4 eine Stoßverbindung, bestehend aus zwei Sprossenprofilen und einem Hauptprofil in einem Vertikalschnitt gemäß der Linie IV-IV in Fig. 3.

In den Fig. 1 und 2 sind Hauptprofile 16 eines Metallrahmenwerkes einer Fassade oder eines Daches gezeigt, die mit einem Nutboden 50 ausgerüstete Verankerungsnuten 25 aufweisen, die von Stegen 51 getragen werden.

In den Verankerungsnuten 25 sind Dichtungsleisten 26 festgelegt, auf denen lsolierglasscheiben 27 abgestützt sind.

Oberhalb der Isolierglasscheiben 27 sind jeweils Deckprofile 24 mit Dichtungsleisten 48 angeordnet.

Wie die Fig. 1 und 2 zeigen, verlaufen die Isolierglasscheiben 27 gegenüber den Hauptprofilen 16 geneigt.

Das gleiche gilt für an den Hauptprofilen angeschlossene Sprossenprofile 28, was aus den Fig. 3 und 4 ersichtlich ist.

Insbesondere die Fig. 4 zeigt deutlich, daß die Verankerungsnuten 25 gegenüber den sie tragenden Stegen 51 um gleichen Winkelbetrag geneigt sind wie die Sprossenprofile 28 gegenüber dem Hauptprofil 16. Die Stege 51 sind mit einer durch eine Querschnittsschwächung ausgebildeten Sollbiegestelle 52 versehen, durch die die Neigung der Verankerungsnut 25 an eine aufgrund der Rahmengeometrie vorgegebene Neigung des Sprossenprofils 28 anpaßbar ist.

Daraus ergibt sich der Vorteil, daß sich jeder Boden 41 von Aufnahmenuten 32 der Sprossenprofile 28 für Sickerwasser bis zum oberen Rand der ihnen zugeordneten Aufnahmenuten 19 des Hauptprofiles 16 für Sickerwasser erstreckt.

Jeder Boden 41 der Sprossenprofile 28 liegt also vollflächig auf den oberen Rändern der Verankerungsnuten 25 des Hauptprofils 16 auf.

In diesem Stoßbereich ist ein sicherer Obergang für das Sickerwasser zwischen den Aufnahmenuten 32 der Sprossenprofile 28 und den Aufnahmenuten 19 des Hauptprofiles 16 gewährleistet

Bei dem in der Fig. 1 dargestellten Ausführungsbeispiel ist das Deckprofil 24 in demjenigen Bereich, in dem es mit Dichtungsleisten 48 versehen ist, entsprechend der Neigung der Isolierglasscheiben 27 und somit auch der Sprossenprofile 28 geneigt ausgeführt. Das Deckprofil 24 gemäß Fig. 1 ist schon bei seiner Herstellung entsprechend profiliert.

Bei dem in der Fig. 2 dargestellten Ausführungsbeispiel ist das Deckprofil 24 im Übergangsbereich zwischen seinem Mittelsteg 53 und seinen Seitenstegen 54 mit Schwächungsnuten 55 versehen, wobei diese Schwächungsnuten 55 an der Unterseite des Deckprofils 24 angeordnet sind. Durch diese Schwächungsnuten 55 ist es auf einfache Art und Weise möglich, die zunächst in einer Ebene mit dem Mittelsteg 53 liegenden Seitenstege 54 so weit zu neigen, daß die Seitenstege 54 parallel zu den Isolierglasscheiben 27 und den Sprossenprofilen 28 verlaufen.

Die Ausführung eines Deckprofiles 24 gemäß dem in der Fig. 2 dargestellten Ausführungsbeispiel bietet den fertigungstechnischen Vorteil, daß die Seitenstege 54 des besagten Deckprofiles 24 problemlos allen gewünschten Neigungen angepaßt werden können.

## Patentansprüche

1. Fassade oder Dach in Metall-Glas-Ausführung, bestehend aus einem Metallrahmenwerk, dessen Rahmenfelder mit Glasscheiben (27) versehen sind, wobei das Metallrahmenwerk an der Gebäudeseite sich aus Hauptprofilen (16) und aus quer dazu sich erstreckenden Sprossenprofilen (28) und an der Außenseite aus die Scheibenränder abdeckenden, mit den Hauptprofilen (16) oder den Sprossenprofilen (28) verschraubten Deckprofilen (24) zusammensetzt, die Hauptprofile (16), die Sprossenprofile (28) und die Deckprofile (24) Verankerungsnuten (25) für an den Scheibenrändem sich abstützenden Dichtungsleisten (26, 48) aufweisen und die Hauptprofile und die Sprossenprofile mit Aufnahmerinnen für Kondenswasser und Aufnahmenuten (19, 32) für Sickerwasser versehen und als Hohlkammerprofile ausgebildet sind, wobei der Boden (41) der Aufnahmenuten (32) der Sprossenprofile (28) für das Sickerwasser sich bis in den Bereich der Aufnahmenuten (19) des Hauptprofils (16) für das Sickerwasser erstreckt und die äußeren Längsränder der Aufnahmenuten (19) der Hauptprofile (16) für das Sickerwasser durch die Verankerungsnuten (25) für die Dichtungsleisten (26) der Hauptprofile (16) gebildet sind und die Böden der Verankerungsnuten für die Dichtungsleisten der Sprossenprofile (28) mit den Böden (41) der Aufnahmenuten (32) der Sprossenprofile fluchten, mit einer Auflagerung der Böden (41) der Aufnahmenuten (32) auf den beiden oberen Rändern der Verankerungsnuten (25) der Dichtungsleisten (26) der Hauptprofile (16), wobei eine größere Bauhöhe der am Hauptprofil (16) festgelegten Dichtungsleisten (26) als die der Dichtungsleisten der Sprossenprofile (28) vorgesehen ist und sich die Dichtungsleisten der Haupt- und der Sprossenprofile an einer gemeinsamen Scheibenfläche abstützen, dadurch gekennzeichnet, daß der die Verankerungsnuten (25) der Hauptprofile (16) tragende Steg (51) eine durch eine Querschnittsschwächung ausgebildete Sollbiegestelle (52) aufweist, durch die die Neigung der Verankerungsnut (25) an eine aufgrund der Rahmengeometrie vorgegebene Neigung des Sprossenprofils (28) anpaßbar ist.

2. Fassade oder Dach in einer Metall-Glas-Ausführung nach Anspruch 1, dadurch gekennzeichnet, daß die Deckprofile (24) in denjenigen Bereichen, in denen sie mit Dichtungsleisten (48) versehen sind, um den gleichen Winkelbetrag geneigt sind wie die an den Hauptprofilen (16) angrenzenden Sprossenprofile (28).

3. Fassade oder Dach in einer Metall-Glas-Ausführung nach Anspruch 2, dadurch gekennzeichnet, daß die Deckprofile (24) einen Mittelsteg (53) und zwei Seitenstege (54) aufweisen, wobei im Übergangsbereich zwischen dem Mittelsteg (53) und den Seitenstegen (54) an der Unterseite des Deckprofils (24) Schwächungsnuten (55) vorgesehen sind.

## Claims

1. A facade or roof of a metal-glass structure, comprising a metal framework, the frame panels of which are provided with glass panes (27), wherein the metal framework, at the building side, comprises main profile members (16) and crossbar profile members (28) extending transversely thereto, and the metal framework, at the outward side, comprises cover profile members (24) which cover the edges of the panes and which are screwed to the main profile members (16) or the crossbar profile members (28), the main profile members (16), the crossbar profile members (28) and the cover profile members (24) have anchoring grooves (25) for sealing strips (26, 48) which bear against the edges of the panes, and the main profile members and the crossbar profile members are provided with receiving channels for condensation water and receiving grooves (19, 32) for seepage water and are in the form of hollow-chamber profile members, wherein the bottoms (41) of the receiving grooves (32) in the crossbar profile members (28) for the seepage water extend into the region of the receiving grooves (19) in the main profile member (16) for the seepage water and the outer longitudinal edges of the receiving grooves (19) of the main profile members (16) for the seepage water are formed by the anchoring grooves (25) for the sealing strips (26) of the main profile members (16) and the bottoms of the anchoring grooves for the sealing strips of the crossbar profile members (28) align with the bottoms (41) of the receiving grooves (32) of the crossbar profile members, with the bottoms (41) of the receiving grooves (32) being supported on the two upper edges of the anchoring grooves (25) of the sealing strips (26) of the main profile members (16), wherein the structural height of the sealing strips (26) which are fixed to the main profile member (16) is greater than that of the sealing strips of the crossbar profile members (28) and the sealing strips of the main and crossbar profile members bear against a common pane surface, characterised in that the web portion (51) carrying the anchoring grooves (25) of the main profile members (16) has a desired-bending location (52) which is formed by a weakening in its cross- section and by means of which the inclination of the anchoring groove (25) can be matched to an inclination of the crossbar profile member (28), the inclination of the crossbar profile member being predetermined on the basis of the frame geometry.

2. A facade or roof of a metal-glass structure according to claim 1 characterised in that, in those regions in which the cover profile members (24) are provided with sealing strips (48), the cover profile members are inclined by the same angular amount as the crossbar profile members (28) adjoining the main profile members (16).

3. A facade or roof of a metal-glass structure according to c!sl-n 2 characterised in that the cover profile members (24) have a central web portion (53) and two lateral web portions (54), wherein weakening grooves (55) are provided at the underside of the cover profile member (24) in the transitional region between the central web portion (53) and the lateral web portions (54).

## Revendications

1. Façade ou couverture réalisée en métal et en verre constituée d'une ossature métallique dont les panneaux sont pourvus de vitres en verre (27), l'ossature métallique étant constituée, du côté du bâtiment, de profilés principaux (16) et de profilés de traverses (28) s'étendant perpendiculairement aux précédents, et, du côté extérieur, de profilés de recouvrement (24) recouvrant les bords des vitres et vissés aux profilés principaux (16) ou aux profilés de traverses (28), les profilés principaux (16), les profilés de traverses (28) et les profilés de recouvrement (24) présentant des rainures d'ancrage (25) pour des baguettes d'étanchéité (26, 48) s'appuyant sur les bords des vitres, et les profilés principaux et les profilés de traverses étant munis de rigoles réceptrices pour l'eau de condensation et de rainures réceptrices pour l'eau d'infiltration et étant réalisés sous la forme de profilés à chambres creuses, le fond (41) des rainures réceptrices (32) pour l'eau d'infiltration des profilés de traverses (28) s'étendant jusque dans la région des rainures réceptrices (19) du profilé principal (16) pour l'eau d'infiltration, et les bords longitudinaux extérieurs des rainures réceptrices (19) pour l'eau d'infiltration des profilés principaux (16) étant formés par les rainures d'ancrage (25) pour les baguettes d'étanchéité (26) des profilés principaux (16), et les- fonds des rainures d'ancrage pour les baguettes d'étanchéité des profilés de traverses (28) étant en alignement avec les fonds (41) des rainures réceptrices (32) des profilés de traverses, avec un appui des fonds (41) des rainures réceptrices (32) sur les deux bords supérieurs des rainures d'ancrage (25) des baguettes d'étanchéité (26) des profilés principaux (16), une plus grande hauteur constructive étant prévue pour les baguettes d'étanchéité (26) fixées sur le profilé principal (16) que pour les baguettes d'étanchéité des profilés de traverses (28), et les baguettes d'étanchéité des profilés principaux et des profilés de traverses s'appuyant sur une face de vitrage commune, caractérisée en ce que l'aile (51) comportant les rainures d'ancrage (25) des profilés principaux (16) présente un point destiné à la flexion (52) forme par un affaiblissement de section, à l'aide duquel il est possible d'adapter l'inclinaison de la rainure d'ancrage (25) à l'inclinaison du profilé de traverses (28) qui est prédéterminée par la géométrie de l'ossature.

2. Façade ou couverture réalisée en métal et en verre selon la revendication 1, caractérisée en ce que les profilés de recouvrement (24), dans les régions dans lesquelles ils sont munis de baguettes d'étanchéité (48) sont inclinés de la même valeur angulaire que les profilés de traverses (28) adjacents aux profilés principaux (16).

3. Façade ou couverture réalisée en métal et en verre selon la revendication 2, caractérisée en ce que les profilés de recouvrement (24) présentent une barre centrale (53) et deux ailes latérales (54), des rainures d'affaiblissement (55) étant prévues sur le dessous du profilé de recouvrement (24), dans la région de transition entre la bande centrale (53) et les ailes latérales (54).
